# EUROPÄISCHE PATENTSCHRIFT

(11) **EP 2 016 605 B1**
(45) Veröffentlichungstag und Bekanntmachung des Hinweises auf die Patenterteilung: **16.01.2013**
(21) Anmeldenummer: 07724598.3
(22) Anmeldetag: 26.04.2007
(51) Int. Cl.: H01H 71/02, H01H 71/12, H01H 71/74, H02H 1/06

(54) **SCHUTZSCHALTER FÜR MOTORSCHUTZ UND/ODER LEITUNGSSCHUTZ**
CIRCUIT BREAKER FOR MOTOR PROTECTION AND/OR LINE PROTECTION
DISJONCTEUR POUR LA PROTECTION D'UN MOTEUR ET/OU LA PROTECTION DE LIGNES

(30) Priorität: 04.05.2006 DE 102006020702
(43) Veröffentlichungstag der Anmeldung: 21.01.2009
(73) Patentinhaber: Eaton Electrical IP GmbH & Co. KG, 12529 Schönefeld (DE)
(72) Erfinder: BAUJAN, Günter, 53844 Troisdorf (DE); DAUER, Klaus, 56075 Koblenz (DE); JÜLICH, Anke, 53859 Niederkassel (DE)
(74) Vertreter: Tabeling, Marcella M.J.
(86) Internationale Anmeldenummer: PCT/EP2007/003668
(87) Internationale Veröffentlichungsnummer: WO 2007/128421

(56) Entgegenhaltungen:
- EP-A1- 0 843 332
- WO-A-01/27958
- WO-A-2006/007608
- CH-A- 319 019
- DE-A1- 3 642 719
- DE-A1- 19 515 923
- DE-U1- 29 921 791
- GB-A- 2 335 318

## Beschreibung

### Technisches Gebiet

Die Erfindung betrifft einen handbetätigten Schutzschalter für Motorschutz und/oder Leitungsschutz. Solche Schutzschalter umfassen im wesentlichen eine Basisbaugruppe, eine manuelle Betätigungsvorrichtung, eine elektronische Steuereinheit, eine Aktoreinheit und einen Auslöser. Mit einer manuellen Betätigungsvorrichtung wird über einen Drehknopf und über eine Betätigungswelle mindestens der Schaltmechanismus betätigt, wobei die Betätigungsvorrichtung in einem zur Bedienfront auskragenden Gehäuseteil untergebracht ist, und die Betätigungswelle senkrecht zur Bedienfront angeordnet ist. Der Drehknopf ragt auf der Bedienfront vor und kann vorzugsweise auch abschließbar gestaltet sein.

### Stand der Technik

Als Motorschutzschalter sind derartige Schutzschalter bekannt, die in ihrem Auslöseverhalten (bis zum mehrfachen Anlaufstrom) auf den zu schützenden Elektromotor abgestimmt sind, oder als Leitungsschutzschalter zum Schutz von elektrischen Leitungen oder Anlagen gegen thermische Überlastung oder Kurzschlussschäden dienen. Das Auslöseverhalten und damit der Einsatz derartiger Schutzschalter werden bestimmt von den thermischen und den Kurzschluss-Auslösewerten.

Beispiele für nach dem Baukastenprinzip aufgebaute modulare Schutzschalter sind in der DE 36 42 719 A1 oder in der WO 01-27958 A1 beschrieben. Ein anderer Motorsschutzschalter kann auch mit auswechselbarem Überstrom-Auslöser-Modul ausgerüstet sein (CH-PS 319019). Dabei kann ein Bediener unterschiedliche Auslöser-Module aufsetzen, die sich durch unterschiedliche Strombereiche, bzw. unterschiedliche Trägheitsklassen unterscheiden.

Aus sicherheitstechnischen Gründen soll ein Auslöser-Modul nicht in der Stellung EIN des Schutzschalters gezogen werden können. Hierzu ist in der DE 36 42 719 A1 ein Sicherheitseinrichtung in Form einer Klappe vorgesehen. In der Klappe ist ein Fenster vorhanden, durch das der Betätigungsdrehknopf hindurch greift. Das Fenster ist derart ausgebildet, dass der Betätigungsdrehknopf in der EIN-Stellung die Ränder des Fensters sperrend übergreift, so dass das Auslöser-Modul aus der gesteckten Stellung nicht ziehbar ist. Die Sicherheitseinrichtung (die Klappe) ist ein sehr aufwändig gestaltetes Teil.

In der DE 195 15 923 A1 ist ein Schutzschalter beschrieben, welcher modular erweitert werden kann durch das Anstecken von austauschbaren Zusatzmodulen. Der Schutzschalter hat ein zur Bedienfront hin hervorstehendes prismatisches Gehäuseteil, an dem senkrecht zur Bedienfront zwei Anschlussflächen und Kontaktflächen ausgebildet sind. Die Zusatzmodule können bei diesem Stand der Technik direkt an den Schutzschalter gesteckt werden oder sie werden getrennt vom Schutzschalter auf einer Unterlage (Tragschiene) befestigt.

In der WO 01/27958 A1 ist ein Schutzschalter beschrieben, der eine Basisbaugruppe, eine austauschbare Schutz- und Kontrollvorrichtung sowie ein mit der Basisbaugruppe zusammengesetztes elektromechanisches Kontrollmodul umfasst. Die manuelle Schaltung des Schutzschalters erfolgt mittels einer fest am Kontrollmodul bzw. an der Basisbaugruppe befestigten manuellen Betätigungsvorrichtung.

Bei solchen und ähnlichen Schutzschalter ist von Nachteil, dass der modulare Zusammenbau unabhängig davon möglich ist, ob sich der Schutzschalter in der EIN-Stellung befindet oder nicht.

### Darstellung der Erfindung

Der Erfindung liegt die Aufgabe zugrunde, bei einem Schutzschalter einen modularen Zusammenbau mit mindestens einer austauschbaren Steuereinheit zu ermöglichen, wobei einerseits unterschiedliche Funktionsmerkmale mit der Steuereinheit einstellbar sind und andererseits eine Sicherungsfunktion vorhanden ist, wo nur unter bestimmten Bedingungen der Austausch möglich ist.

Die Aufgabe wird gemäß der Erfindung im wesentlichen durch die Merkmale des Anspruches 1 gelöst, während in den Unteransprüchen besonders vorteilhafte Weiterbildungen der Erfindung gekennzeichnet sind.

Der Kern der Erfindung besteht darin, dass die elektronische Steuereinheit als ein auf die Basisbaugruppe steckbares Modul ausgebildet ist, und die den Verbraucher versorgende elektrische Versorgungsenergie durch die Steuereinheit hindurchgeschleift ist. Die Steuereinheit umfasst auch eine weitere Schutzfunktion für den Betrieb des vom Schutzschalter geschützten Verbrauchers. Weiterhin bezieht die Steuereinheit (insbesondere in Form ihrer Elektronikschaltung) ihre Spannungsversorgung und die Erfassungsdaten aus der Hauptstrombahn des Schutzschalters. Die Elektronikschaltung ist das Zentrum der Steuereinheit. Der Schaltung werden als Eingangs- und Messsignale über Stromwandler die Parameter des durch die Hauptstrombahnen fließenden Stroms zugeführt. Die Steuereinheit arbeitet somit immer, wenn der Schutzschalter mindestens einer der dahinterliegenden Verbraucher Strom führen. Zum Stecken der Steuereinheit auf die Basisbaugruppe sind Kontaktmittel vorhanden.

Die Steuereinheit ist auf bestimmte Steuergrößen für einen Fehlerfall, in denen der Schutzschalter abzuschalten hat, eingestellt. Die Einstellungen können vorzugsweise auch von einer Bedienperson auf unterschiedliche Steuergrößen an von außen zugänglichen Drehknöpfen verändert werden. Als Steuergrößen sind vorrangig die Trägheit der Abschaltung und ein einen bestimmten Nennstrom übersteigender Fehlerstrom vorgegeben und/oder einstellbar. Solche Fehlerstromkriterien sind auch von internationalen Normen (EN 60947) erfasst, wo beispielsweise Auslösezeiten verschiedenen Gruppen von Nennströmen zugeordneten sind. Bei Auftreten des Fehlers steuert die Steuereinheit über die Aktoreinheit den Schaltmechanismus an, wodurch es zum Öffnen der Kontakte der Hauptstrombahnen kommt. Der Kern der Aktoreinheit ist ein Kraftspeicher, welcher die beschleunigte Beaufschlagung des Schaltschlosses bewirkt. Zum Schutzschalter kann ein Kurzschluss-Schnellauslöser gehören, der über eine mechanische Wirkverbindung ebenfalls auf den Schaltapparat einwirkt. Der Schutzschalter mit der beschriebenen Basisbaugruppe bildet ein Grundgerät, bei dem der Kunde/Bediener durch Auswechseln der Steuereinheit und/oder des Auslöser-Moduls individuelle Funktionsmerkmale vorbestimmen und/oder ändern kann.

Es können auch weitere Einzelkomponenten in oder auf die Basisbaugruppe steckbar sein, oder auf andere Weise mit dem Schutzschalter zusammengebaut sein. Mit dem erfindungsgemäßen Schutzschalter ergibt sich der Vorteil eines Grundgeräts, bei dem auf einfache und sichere Weise Funktionen für den Einsatz eingestellt oder, falls erforderlich, in seinen Werten verändert werden können. Gleichzeitig kann vor Arbeiten an der elektrischen Anlage oder an einem zu schützenden Elektromotor die Steuereinheit gezogen werden, wobei eine sichtbare Trennstelle entsteht und der Leitungszug sicher unterbrochen ist.

Zweckmäßig erfolgt die Spannungsversorgung über Stromwandler. Es ist es von wesentlichem Vorteil, wenn die Öffnungen für die Steckkontakte fingersicher ausgeführt und damit gegen unbeabsichtigtes Berühren gesichert sind. Vorzugsweise kann zusätzlich der Auslöser mit einer Funktion Auslösung bei Unterspannung ausgestattet sein.

Weiterhin ist eine von der Betätigungsvorrichtung, die als Betätigungsdrehknopf bzw. als Baugruppe manueller Drehantrieb ausgebildet ist, zu betätigende Sperrvorrichtung vorhanden, die an der Betätigungswelle ausgebildet und durch Drehung der Betätigungswelle aktivierbar ist. Die Sperrvorrichtung blockiert bei EIN-Schaltstellung des Schutzschalters das Ziehen der Steuereinheit. Die Sperrvorrichtung besteht aus einem von der Betätigungswelle beaufschlagbaren und betätigbaren mechanischen Sperrmittel, das die Steckbewegung der Steuereinheit blockiert oder freigibt. Ein Vorteil liegt darin, dass eine sichere Verriegelung gegen unzulässiges oder unbefugtes Wechseln der Steuereinheit vorhanden ist. Die Sperrvorrichtung tritt in den Weg der zu steckenden Steuereinheit und blockiert die Bewegung der Steuereinheit. Die Verriegelung erfolgt autonom ohne zusätzliche Betätigung von außen durch die Drehung der Betätigungswelle. Durch die Verriegelung ist eine sichere Fixierung der Steuereinheit bei eingeschaltetem Schutzschalter gewährleistet. Im eingeschalteten Zustand ist das Ziehen der Steuereinheit durch die mit dem Betätigungsdrehknopf aktivierte Sperrvorrichtung blockiert. Die Steuereinheit kann nur bei ausgeschaltetem Schutzschalter abgezogen und gewechselt werden.

Vorzugsweise kann bei einer Ausführungsform des Schutzschalters eine Vorrichtung zur Plombierung einer auf der Basisbaugruppe gesteckten Steuereinheit vorhanden sein. Zur weiteren Erhöhung der Sicherheit kann die manuelle Betätigungsvorrichtung abschließbar gestaltet sein. Das bedeutet, dass der Drehknopf in der Stellung EIN des Schalters mit einem Schloss verriegelt werden kann. In einer solchen Anordnung ist es nicht möglich, weder den Drehknopf in der Stellung EIN zu betätigen noch abzuziehen.

### Kurze Beschreibung der Zeichnungen

Weitere Einzelheiten und Vorteile der Erfindung ergeben sich aus dem folgenden, anhand von Figuren erläuterten Ausführungsbeispiel. Es zeigen:
Figur 1 eine schematische, als Blockbild gezeichnete Darstellung eines Schutzschalters.

### Bester Weg zur Ausführung der Erfindung

Die Figur bezieht sich auf einen Schutzschalter, der Bestandteil einer zusammensteckbaren Schalterkombination ist, deren Komponenten nach dem Baukastensystem ausgebildet sind. Die Bestandteile des Baukastens sind - soweit dies für die vorliegende Anmeldung relevant ist: die Basisbaugruppe 100, welche im wesentlichen den Kontaktapparat 107 und das Schaltschloss 140 umfasst; das Auslöser-Modul 120; die Aktoreinheit (Spanneinheit) 110; die steckbare Steuereinheit 130 und die manuelle Betätigungseinrichtung. Die Steuereinheit 130 ist an dem Schaltergehäuse neben dem auskragenden Gehäuseteil parallel zur Achse des Betätigungsdrehknopfs einschiebbar. Die mechanische Steck- und Trennbarkeit ist in der Figur durch die gestrichelte Linie 20 angedeutet.

Es sind nicht näher dargestellte Führ- und Verbinderelemente vorhanden, insbesondere Kontaktmittel (Steckkontakte 102,104) zur Basisbaugruppe und Kontaktmittel (134) zur Aktoreinheit 110. Die Führ- und Verbinderelemente wirken mit korrespondierenden Elementen (Aufnahmeelemente oder Kontaktbuchsen) zusammen. Zwischen der Steuereinheit und der Basisbaugruppe des Schutzschalters befindet sich eine Trennstrecke zwischen Steckkontakten und Kontaktbuchsen. Es ist von Vorteil, wenn diese Trennstrecke bei nicht gesteckter Steuereinheit sichtbar ist. In der Basisbaugruppe 100 sind Eingangs- und Ausgangskontakte, Hauptstrombahnen, die insbesondere dreiphasig sein können, und der Kontaktapparat 107 angedeutet. In der Mitte der Baugruppenanordnung befindet sich auskragend ein prismatisches Gehäuseteil mit einer Bedienfront, die der Befestigungsfläche gegenüber liegt. Die Befestigungsfläche liegt auf der Rückseite des Schutzschalters und dient dort vornehmlich zur Befestigung auf einer Tragschiene.

Das vorgenannte Gehäuseteil umfasst im wesentlichen eine mit einer Betätigungswelle 45 über einen Betätigungsdrehknopf 150 manuell zu betätigende Einrichtung für die Betätigung mindestens eines Schaltmechanismus (107) des Schutzschalters zum Öffnen und Schließen von Leitungsbahnen (102, 104).

Die Betätigungswelle 45 ist senkrecht zur Bedienfront und zur Befestigungsfläche (auf der Rückseite des Schutzschalters) angeordnet. An dem Gehäuseteil ist senkrecht zur Bedienfront eine Anschlussfläche für die steckbare Steuereinheit ausgebildet. Die Anschfussfläche hat - nicht näher dargestellte - lineare Führelementen und Verbinder- oder Kontaktmittel. Insbesondere ist ein aus mindestens einem Kontaktpaar bestehender Kontakt 134 zur Aktoreinheit 110 vorhanden.

Der Schutzschalter wird am Betätigungsdrehknopf 150 betätigt, mit dem eine AUS- und eine EIN-Stellung mit einer Drehung von 90° schaltbar ist. In der EIN-Stellung sind die Schaltkontakte 107 geschlossen. Aus dieser Stellung können die Schaltkontakte des Schutzschalters manuell durch eine erste Drehung der Antriebswelle über den Betätigungsdrehknopf geöffnet werden. Die Antriebswelle löst im Schalterantriebsmechanismus das Schaltschloss und öffnet die Schaltkontakte. Zur manuellen Ausschaltung reicht eine kurze Drehung in Gegenrichtung, um das Schaltschloss zu betätigen. Eine volle Drehung um 90° ist hierzu nicht erforderlich. Beim automatischen Ausschalten im Fehlerfall und Öffnen der Schaltkontakte wird zwangsweise die Antriebswelle mitbewegt. Im ausgeschalteten Zustand des Schutzschalters, dort sind Schaltschloss und Schaltkontakte offen, ist es nicht möglich, unmittelbar den Schutzschalter in den eingeschalteten Zustand zu versetzen. Der mechanische Kraftspeicher des Auslöser-Moduls muss vorerst gespannt werden. Hierzu wird mit einer Linksdrehung des Betätigungsdrehknopfs (und der Antriebswelle) aus der AUS-Position um etwa 20° bis 30° (also in Gegenrichtung zur EIN-Schaltbewegung) das Auslöser-Modul aktiviert.

Die Einzelkomponenten können in oder auf die Basisbaugruppe gesteckt werden, oder auf andere Weise zusammengebaut sein. Wesentlich ist jedoch im Zusammenhang mit dem beanspruchten Gegenstand, dass die Steuereinheit 130 und die Baugruppe manueller Drehantrieb 150 steckbar sind. Das Auslöser-Modul 120 ist vorzugsweise ebenfalls austauschbar ausgebildet, wobei es neben dem prismatischen Gehäuseteil parallel zur Achse des Betätigungsdrehknopfs einschiebbar ist.

Das Auslöser-Modul hat Steckkontakte, die in entsprechende Kontaktbuchsen an der Basisbaugruppe steckbar sind. Wesentlich ist noch, dass die Steuereinheit im sperrenden Zustand der Sperrvorrichtung nur soweit eingesteckt werden kann, dass noch eine Trennstrecke zwischen Steckkontakten und Kontaktbuchsen vorhanden, bzw. insbesondere sichtbar ist.

## Patentansprüche

1. Handbetätigter Schutzschalter für Motorschutz und/ oder Leitungsschutz, umfassend
- eine im wesentlichen Schaltmechanismus (107, 140) und Hauptstrombahnen (102, 104) umfassende Basisbaugruppe (100),
- eine manuelle Betätigungsvorrichtung (150) über einen Drehknopf und über eine Betätigungswelle (45) für den mindestens Schaltapparat (107) und Schaltschloss (140) umfassenden Schaltmechanismus, wobei die Betätigungsvorrichtung (150) in einem zur Bedienfront auskragenden Gehäuseteil untergebracht ist, und die Betätigungswelle (45) senkrecht zur Bedienfront angeordnet ist,
- eine mit Steuergrößen für einen Fehlerfall einstellbare elektronische Steuereinheit (130) zur Ansteuerung des Schaltmechanismus,
- eine Aktoreinheit (110) mit Kraftspeicher (113) für eine Betätigung des Schaltschlosses (140),
- einen auf einstellbare Fehlerkriterien agierenden Auslöser (120),
wobei
- die Steuereinheit (130) als auf die Basisbaugruppe (100) steckbare Baugruppe ausgebildet ist, und
- die Spannungsversorgung der Steuereinheit (130) aus der Hauptstrombahn (102, 104) in der Basisbaugruppe (100) über die Kontaktmittel (102,104) zur Steuereinheit (130) erfolgt, und wobei
eine von der Betätigungsvorrichtung (150) zu betätigende Sperrvorrichtung vorhanden ist, die bei EIN-Schaltstellung des Schutzschalters das Ziehen der Steuereinheit (130) blockiert,
wobei die Sperrvorrichtung aus einem von der Betätigungswelle (45) beaufschlagbaren und betätigbaren mechanischen Sperrmittel besteht, das die Steckbewegung der Steuereinheit (130) blockiert oder freigibt, und wobei die Betätigungsvorrichtung (150) auf die Basisbaugruppe (100) steckbar ist,
wobei die Steuereinheit (130) und der Auslöser (120) als voneinander mechanisch trennbare Bauteile ausgebildet sind.

2. Schutzschalter nach Anspruch 1, **dadurch gekennzeichnet, dass** die Spannungsversorgung über Stromwandler (131) erfolgt

3. Schutzschalter nach Anspruch 1 oder 2, **dadurch gekennzeichnet, dass** die Kontaktmittel (102,104) zwischen Steuereinheit (130) und Basisbaugruppe (100) bei nicht gesteckter Steuereinheit (130) fingersicher ausgeführt sind.

4. Schutzschalter nach einem der vorhergehenden Ansprüche, **dadurch gekennzeichnet, dass** eine Vorrichtung zur Plombierung einer auf der Basisbaugruppe (100) gesteckten Steuereinheit (130) vorhanden ist.

5. Schutzschalter nach einem der vorhergehenden Ansprüche, **dadurch gekennzeichnet, dass** der Auslöser (120) mit einer Funktion Auslösung bei Unterspannung ausgestattet ist.

6. Schutzschalter nach einem der vorhergehenden Ansprüche, **dadurch gekennzeichnet, dass** die manuelle Betätigungsvorrichtung (150) abschließbar ausgebildet ist.

## Claims

1. Manually operated circuit breaker for motor protection and/or line protection, comprising:
- a base module (100) substantially comprising a switching mechanism (107, 140) and main current paths (102, 104),
- a manual actuating device (150) actuated via a rotary knob and an actuating shaft (45) for the switching mechanism which comprises at least a switching apparatus (107) and a latch (140), the actuating device (150) being accommodated in a housing part which protrudes towards the control panel and the actuating shaft (45) being arranged perpendicular to the control panel,
- an electronic control unit (130) which can be adjusted by control variables in case of a fault for controlling the switching mechanism,
- an actuator unit (110) comprising an energy storage device (113) for actuating the latch (140),
- a tripping device (120) which acts on adjustable fault criteria,
wherein
- the control unit (130) is configured as a module which can be plugged into the base module (100), and
- the control unit (130) is supplied with voltage from the main current path (102, 104) in the base module (100) to the control unit (130) via the contact means (102, 104), and a blocking device being present which is to be actuated by the actuating device (150) and which blocks removal of the control unit (130) when the circuit breaker is in an ON switching position, the blocking device consisting of a mechanical blocking means which can be acted upon and actuated by the actuating shaft (45) and which blocks or releases the plug-in movement of the control unit (130), and the actuating device (150) being able to be plugged into the base module (100), the control unit (130) and the tripping device (120) being configured as components which can be mechanically separated from one another.

2. Circuit breaker according to claim 1, **characterised in that** the voltage is supplied to the electronic control unit via a current transformer (131).

3. Circuit breaker according to either claim 1 or claim 2, **characterised in that** the contact means (102, 104) between the control unit (130) and the base module (100) are configured to be safe to touch when the control unit (130) is not plugged in.

4. Circuit breaker according to any of the preceding claims, **characterised in that** a device for sealing a control unit (130) plugged into the base module (100) is present.

5. Circuit breaker according to any of the preceding claims, **characterised in that** the tripping device (120) is provided with an undervoltage tripping function.

6. Circuit breaker according to any of the preceding claims, **characterised in that** the manual actuating device (150) is configured to be lockable.

## Revendications

1. Disjoncteur commandé à la main pour la protection d'un moteur et/ou la protection de lignes, comprenant :
- un bloc de base (100) comprenant sensiblement un mécanisme de commutation (107, 140) et des lignes de courant principales (102, 104),
- un dispositif de commande manuel (150) via un bouton rotatif et un arbre de commande (45) pour le mécanisme de commutation comprenant au moins un appareil de commutation (107) et un verrou de commutation (140), dans lequel le dispositif de commande (150) est logé dans une partie de boîtier dépassant de la partie frontale de service, et l'arbre de commande (45) est aménagé perpendiculairement à la partie frontale de service,
- une unité de commande électronique (130) réglable par grandeurs de commande dans le cas d'une panne afin de commander le mécanisme de commutation,
- une unité d'actionnement (110) avec un accumulateur d'énergie (113) pour la commande du verrou de commutation (140),
- un déclencheur (120) agissant selon des critères de panne réglables, dans lequel :
l'unité de commande (130) se présente sous la forme d'un bloc enfichable sur le bloc de base (100), et
- l'alimentation en tension de l'unité de commande (130) se fait à partir de la ligne de courant principale (102, 104) dans le bloc de base (100) via les moyens de contact (102, 104) avec l'unité de commande (130), et dans lequel il y a un dispositif de verrouillage qui est commandé par le dispositif de commande (150), lequel dispositif de verrouillage, bloque, en position de commutation MARCHE du disjoncteur, la traction de l'unité de commande (130),
dans lequel le dispositif de verrouillage est constitué d'un moyen de verrouillage mécanique qui peut être alimenté et commandé par l'arbre de commande (45), lequel moyen de commande bloque ou libère le mouvement d'enfichage de l'unité de commande (130),
dans lequel le dispositif de commande (150) peut être enfiché sur le bloc de base (100) ; et
dans lequel l'unité de commande (130) et le déclencheur (120) se présentent sous la forme de pièces mécaniquement séparables l'une de l'autre.

2. Disjoncteur selon la revendication 1, **caractérisé en ce que** l'alimentation en tension se fait via un transformateur de courant (131).

3. Disjoncteur selon la revendication 1 ou 2, **caractérisé en ce que** les moyens de contact (102, 104) sont établis entre l'unité de commande (130) et le bloc de base (100) lorsque l'unité de commande (130) n'est pas enfichée, hors de portée des doigts.

4. Disjoncteur selon l'une quelconque des revendications précédentes, **caractérisé en ce qu'**un dispositif est présent pour sceller une unité de commande (130) enfichée sur le bloc de base (100).

5. Disjoncteur selon l'une quelconque des revendications précédentes, **caractérisé en ce que** le déclencheur (120) est doté d'une fonction de déclenchement dans le cas d'une sous-tension.

6. Disjoncteur selon l'une quelconque des revendications précédentes, **caractérisé en ce que** le dispositif de commande manuel (150) se présente sous une forme verrouillable.
